# FASCICULE DE BREVET EUROPEEN

(11) **EP 0 552 070 B1**
(45) Date de publication et mention de la délivrance du brevet: **18.08.1999**
(21) Numéro de dépôt: 93400021.7
(22) Date de dépôt: 07.01.1993
(51) Int. Cl.: C10G 65/08, C10G 69/08

(54) **Réduction de la teneur en benzène dans les essences**
Erniedrigung des Benzolgehaltes von Benzinen
Lowering of the benzene content in gasolines

(30) Priorité: 15.01.1992 FR 9200435; 04.08.1992 FR 9209758
(43) Date de publication de la demande: 21.07.1993
(73) Titulaire: INSTITUT FRANCAIS DU PETROLE, 92502 Rueil-Malmaison (FR)
(72) Inventeur: Travers, Christine, F-92500 Rueil Malmaison (FR); Sarrazin, Patrick, F-92500 Rueil Malmaison (FR); Deves, Jean-Marie, F-78400 Chatou (FR); Boitiaux, Jean-Paul, F-78300 Poissy (FR); Auboir, Pierre, F-92500 Rueil Malmaison (FR)

(56) Documents cités:
- FR-A- 2 133 611
- US-A- 3 009 002
- US-A- 5 003 118

## Description

L'invention concerne un procédé permettant la réduction de la teneur en benzène dans des fractions essences par un procédé associant l'hydrogénation du benzène contenu dans le réformat léger et éventuellement l'hydrogénation d'une coupe C₅-C₆ et l'isomérisation de l'effluent issu de l'hydrogénation et éventuellement de ladite coupe.

Les problèmes liés à l'environnement vont conduire conjointement à la réduction de la teneur en plomb et à la réduction de la teneur en benzène dans les fractions essences, de préférence sans diminution d'indice d'octane. Ceci conduit à la nécessité d'un réarrangement des différents hydrocarbures présents dans les fractions essences.

Le reformage catalytique utilisé dans des conditions de forte sévérité, et l'isomérisation des paraffines normales C₅-C₆ de faible indice d'octane sont les procédés les plus couramment utilisés actuellement pour obtenir des indices d'octane élevés sans adjonction de plomb. Le procédé de réformage catalytique produit des quantités importantes de benzène de haut indice d'octane. C'est pourquoi il est nécessaire de développer de nouveaux procédés permettant de réduire la teneur en benzène des essences tout en satisfaisant aux spécifications sur l'indice d'octane.

La combinaison des procédés de reformage catalytique et d'isomérisation, consistant à séparer la fraction C₅-C₆ du réformat, à l'isomériser et à l'introduire directement dans les fractions essences pour améliorer l'indice d'octane est bien connue : elle est décrite par exemple dans les brevets US-A-4 457 832, US-A-4 181 599 et US-A-3 761 392. Le traitement par isomérisation de la coupe C₅-C₆ issue de la distillation directe du pétrole brut, est également bien connu. Il conduit à une amélioration considérable de l'indice d'octane de ladite coupe. La réduction de la teneur en benzène du réformat peut également être effectuée de différentes façons, telles que par exemple la modification du point de coupe du naphta entre le reformage et l'isomérisation ou la séparation du réformat en deux fractions : un réformat lourd et un réformat léger dans lequel tout le benzène est concentré. Cette fraction légère est ensuite envoyée dans une unité d'hydrogénation qui permet de transformer le benzène en naphtènes, qui sont ensuite décyclisés dans une unité d'isomérisation travaillant dans des conditions sévères. Les paraffines normales ainsi formées sont isomérisées par un procédé classique d'isomérisation (US-A 5 003 118). Dans le cas d'un catalyseur d'isomérisation à base d'alumine chlorée, les naphtènes s'adsorbent sur le catalyseur et contribuent ainsi à détériorer son activité.

Le brevet US-A-3 611 117 décrit également un procédé pour l'hydroisomérisation des hydrocarbures cycliques qui utilise un métal du groupe VIII supporté sur zéolithe comme catalyseur d'ouverture de cycles dans des conditions opératoires sévères et comme catalyseur d'isomérisation dans des conditions opératoires douces.

Un des problèmes majeurs de la réduction de la teneur en benzène par saturation suivie de décyclisation et isomérisation des paraffines formées est la diminution possible de l'indice d'octane de la charge.

L'objet de la présente invention est de réaliser conjointement la réduction de la teneur en benzène contenu dans le réformat léger et l'isomérisation des paraffines contenues d'une part dans ce réformat léger et d'autre part dans une coupe C₅-C₆ généralement paraffinique et issue de la distillation directe.

Le procédé de la présente invention comprend donc l'hydrogénation du benzène contenu dans la charge définie ci-après dans une zone d'hydrogénation puis l'isomérisation de l'effluent issu de l'hydrogénation dans une zone d'isomérisation, le procédé étant caractérisé en ce que l'on mélange audit effluent une coupe C5-C6. Une demande parallèle, EP-A-0 552 072 concerne un procédé similaire mais sans l'addition d'une coupe C5-C6 à l'effluent issu de l'hydrogénation.

De façon surprenante, le traitement conjoint en zone d'isomérisation de ces deux charges éventuellement hydrogénées conduit à l'obtention d'un effluent quasiment totalement exempt de benzène et présentant un indice d'octane suffisamment élevé pour qu'il puisse être directement incorporable aux fractions essences après stabilisation.

La zone d'hydrogénation et la zone d'isomérisation selon l'invention peuvent être comprises dans un même réacteur, ou bien dans des réacteurs séparés tels que chacune desdites zones est comprise dans au moins un réacteur. De plus, les conditions dans lesquelles sont menées l'hydrogénation et l'isomérisation (à savoir les conditions opératoires, le catalyseur...), sont les conditions connues de l'homme du métier. Elles sont néanmoins précisées ci-après.

Les charges concernées par la présente invention sont généralement les suivantes :
- la fraction légère du réformat,
- une coupe C₅-C₆ généralement issue de la distillation directe.

La fraction légère du réformat est obtenue par distillation dudit réformat. La température maximale de distillation de cette fraction est comprise entre 70 et 90 °C, de manière préférée entre 77 et 83 °C. La composition pondérale par familles d'hydrocarbures de cette fraction légère du réformat est variable selon les intervalles suivants :
- paraffines : entre 40,0 et 80,0 %,
- naphtènes : entre 0,9 et 7,0 %,
- aromatiques : entre 6,0 et 45,0 %.

Le benzène est de façon générale essentiellement le seul composé aromatique compris dans ladite fraction.

Par ailleurs, ladite fraction peut comprendre entre 1 et 3 % d'hydrocarbures oléfiniques.

D'autre part, la fraction légère du réformat telle que décrite ci-dessus possède généralement les caractéristiques suivantes :
- le poids moléculaire moyen est compris entre 70 et 90 g/mol.,
- la masse volumique, mesurée à 15° C, est comprise entre 0,670 et 0,780 g/cm³,
- la valeur de l'indice d'octane recherche est généralement comprise entre 75 et 90.

Tout autre charge hydrocarbonée provenant d'un autre procédé ou ensemble de procédés et présentant des caractéristiques analogues à celles décrites ci-dessus peut également être utilisée.

La composition pondérale de la coupe C₅-C₆ généralement issue de la distillation directe, est variable. Elle dépend de la nature du brut à traiter dans le cas où la coupe C₅-C₆ est issue de la distillation directe.

Elle peut contenir de très faibles teneurs de composés comportant 4 atomes de carbone par molécule (moins de 0,5 % poids).

La teneur en paraffines de ladite coupe est généralement supérieure à 90 % poids, sa teneur en naphtènes généralement inférieure à 10 % poids et la teneur en benzène généralement inférieure à 1,5% poids. Son indice d'octane recherche généralement est compris entre 60 et 75.

On mélange la coupe C₅-C₆ à l'effluent issu de l'hydrogénation, c'est-à-dire au réformat léger saturé en sortie de la zone d'hydrogénation, la teneur en effluent issu de l'hydrogénation de la charge entrant dans la zone d'isomérisation étant comprise entre 10 et 90 % et de manière préférée entre 20 et 80 %.

La pression requise pour cette étape d'hydrogénation est généralement comprise entre 1 et 60 bar absolus, particulièrement entre 2 et 50 bar et de façon plus avantageuse entre 5 et 45 bar.

La température opératoire est généralement comprise entre 100 et 400 °C, plus avantageusement entre 150 et 350 °C et de façon préférée entre 160 et 320° C.

Les vitesses spatiales calculées par rapport au catalyseur sont généralement comprises entre 1 et 50 h⁻¹ et plus particulièrement entre 1 et 30 h⁻¹(volume de charge par volume de catalyseur et par heure).

Le débit d'hydrogène, rapporté au catalyseur, est généralement compris entre 1 et 2000 volumes (gaz aux conditions normales) par volume de catalyseur et par heure.

On utilise avantageusement la chaleur dégagée à cette étape pour préchauffer la charge de l'isomérisation.

Le catalyseur utilisé dans la zone d'hydrogénation selon le procédé de la présente invention comprend au moins un métal M choisi dans le groupe formé par le nickel, le platine et le palladium, déposé sur un support. Le métal M doit se trouver sous forme réduite au moins pour 50 % de sa totalité. On utilise de préférence le nickel ou le platine, et de manière encore plus préférée le platine.

Lors de l'utilisation du platine ou du palladium le catalyseur peut contenir avantageusement au moins un halogène dans une proportion en poids par rapport au catalyseur comprise entre 0,5 et 2 %. De manière préférée, on utilise le chlore ou le fluor ou la combinaison des deux dans une proportion par rapport au poids total de catalyseur comprise entre 0,5 et 1,5 %.

Dans le cas de l'utilisation du nickel, la proportion de métal M par rapport au poids total de catalyseur est comprise entre 0,1 et 60 %, plus particulièrement entre 5 et 60 % et de façon préférée entre 5 et 30 %. Dans le cas de l'utilisation du platine et/ou du palladium, la proportion totale du métal M par rapport au poids total de catalyseur est comprise entre 0,1 et 10 % et de façon préférée entre 0,05 et 5 %.

Le support peut être choisi dans le groupe formé par l'alumine, les silice-alumines , la silice, les zéolithes, le charbon actif, les argiles et les ciments alumineux. On utilise de préférence une alumine, de surface spécifique au moins égale à 50 m²/g et de volume poreux au moins égal à 0,4 cm³/g par exemple de surface spécifique comprise entre 50 et 350 m²/g et de volume poreux compris entre 0,4 et 1,2 cm³/g.

L'effluent issu de la zone d'hydrogénation contient généralement moins de 0,1 % d'aromatiques et a généralement entre 4 et 6 points d'indice d'octane de moins que la charge entrant dans ladite zone.

La zone d'isomérisation est alimentée par l'effluent de la zone d'hydrogénation comprenant le mélange réformat léger plus la coupe C₅-C₆ non hydrogénée. L'isomérisation est généralement mise en oeuvre dans ladite zone d'isomérisation dans les conditions usuelles suivantes : la température est comprise entre 230 et 280 °C, et la pression partielle d'hydrogène est comprise entre la pression atmosphérique et 70 bar et de préférence entre 5 et 50 bar. La vitesse spatiale est comprise entre 0,2 et 10 litres et de préférence entre 0,5 et 5 litres d'hydrocarbures liquides par litre de catalyseur et par heure. Le rapport molaire hydrogène/charge est compris normalement entre 0,5 et 10 et de préférence entre 1 et 3.

Le catalyseur utilisé dans la zone d'isomérisation selon le procédé de la présente invention est un catalyseur comprenant au moins un métal du groupe VIII et une zéolithe. Différentes zéolithes peuvent être utilisées pour ledit catalyseur telles que par exemple la mordénite ou la zéolithe Ω. On utilise de manière préférée une mordénite ayant un rapport Si/Al (atomique) compris entre 5 et 50 et de préférence entre 5 et 30, une teneur en sodium inférieure à 0,2 % et de manière préférée inférieure à 0,1 % (par rapport au poids de zéolithe sèche), un volume de maille V de la maille élémentaire compris entre 2,78 et 2,73 nm³ et de manière préférée entre 2,77 et 2,74 nm³, une capacité d'absorption de benzène supérieure à 5 % et de préférence supérieure à 8 % (par rapport au poids de solide sec). La mordénite ainsi préparée est ensuite mélangée à une matrice généralement amorphe (alumine, silice alumine, kaolin, ...) et mise en forme par toute méthode connue de l'homme du métier (extrusion, pastillage, dragéification). La teneur en mordénite du support ainsi obtenu doit être supérieure à 40 % et de préférence supérieure à 60 % en poids.

Au moins un métal hydrogénant du groupe VIII, de préférence choisi dans le groupe formé par le platine, le palladium, et le nickel, est ensuite déposé sur ce support, soit sous forme de complexe tétramine par échange cationique, soit sous forme d'acide hexachloroplatinique dans le cas du platine ou soit sous forme de chlorure de palladium par échange anionique.

Dans le cas du platine ou du palladium, la teneur en poids est comprise entre 0,05 et 1 % et de manière préférée entre 0,1 et 0,6 %. Dans le cas du nickel la teneur pondérale est comprise entre 0,1 et 10 % et de manière préférée entre 0,2 et 5 %.

L'effluent obtenu à la sortie de la zone d'isomérisation présente un indice d'octane suffisamment élevé pour être incorporé aux fractions essences après stabilisation et comprend une teneur maximale en benzène généralement égale à 0,1 % poids. De préférence, il est totalement exempt de benzène.

La figure unique présente un arrangement du procédé selon l'invention, dans lequel l'hydrogénation et l'isomérisation sont effectuées dans deux réacteurs (ou unités) séparé(e)s.

Le réformat stabilisé (1) est envoyé à une colonne de distillation (6), dont on sort en fond un réformat lourd (3) qui peut être utilisé directement dans les fractions essences et en tête un réformat léger (2). Ce dernier est envoyé vers une unité d'hydrogénation (7).

Une coupe C₅-C₆ de distillation directe (10) est mélangée au réformat léger saturé (4) juste avant l'unité d'isomérisation (8). La coupe obtenue est traitée dans une unité d'isomérisation (8) donnant le produit final (5) qui, après stabilisation, peut être incorporé dans les fractions essences.

L'exemple qui suit précise l'invention sans en limiter la portée. Les réactions d'hydrogénation et d'isomérisation sont effectuées dans ledit exemple dans deux réacteurs (ou unités) séparé(e)s.

### Exemple 1 (selon l'invention)

Le réformat léger obtenu après distillation à 85 °C, contenant 21,5 % de benzène, présentant un indice d'octane de 80,3 et dont la composition détaillée est donnée tableau II, est envoyé dans une unité d'hydrogénation à une température de 110 °C et une pression de 40 bar. Le rapport molaire hydrogène sur hydrocarbures contenus dans la charge est égal à 0,85, et la vitesse spatiale liquide est égale à 4 h⁻¹. Le catalyseur utilisé dans la section d'hydrogénation est constitué de 15 % de Ni déposé sur alumine.

L'effluent issu de l'unité d'hydrogénation, dont la composition détaillée figure tableau II, ne contient plus de benzène mais présente un indice d'octane de 76,5. Il est alors mélangé à raison de 50 % poids avec une coupe C₅-C₆ de distillation directe contenant 0,7 % de benzène et présentant un indice d'octane de 65. La composition de cette coupe ainsi que la composition du mélange qui constitue la charge de l'unité d'isomérisation sont données dans le tableau II. L'unité d'isomérisation fonctionne à une température de 260 °C, une pression de 30 bar avec une LHSV égale à 2 et un rapport molaire hydrogène sur hydrocarbures de la charge égal à 4. Le catalyseur utilisé dans cette unité d'isomérisation renferme 0,3 % de Pt déposé sur un support composé de 80 % de mordénite de rapport Si/Al = 11 et de 20 % d'alumine. L'effluent sorti de l'unité d'isomérisation a la composition donnée dans le tableau II ; il ne contient plus de benzène et présente un indice d'octane de 78,1. Cet effluent est directement incorporable dans les fractions essences après stabilisation.

**Tableau I**

| | **Réformat** | **Coupe C**_{**5**}**-C**_{**6**} **de distillation** | **Effluent de l'hydrogénation** | **Charge de l'isomérisation** | **Effluent de l'isomérisation** |
|---|---|---|---|---|---|
| légers | 6,5 | 1,0 | 6,5 | 3,7 | 4,6 |
| iC5 | 9,9 | 18,9 | 9,9 | 14,4 | 18,8 |
| nC5 | 7,1 | 25,4 | 7,1 | 16,25 | 12,5 |
| 22DMC4 | 3,0 | 0,4 | 3,0 | 1,7 | 6,3 |
| 23DMC4 | 4,1 | 1,85 | 4,1 | 3,0 | 4,8 |
| 2MC5 | 15,8 | 11,1 | 15,8 | 13,45 | 17,6 |
| 3MC5 | 12,5 | 9,4 | 12,5 | 11,0 | 11,55 |
| nC6 | 12,1 | 19,6 | 12,1 | 15,9 | 8,75 |
| C7 | 3,5 | 4,4 | 3,5 | 3,9 | 1,9 |
| CC5 | 0,4 | 1,4 | 0,4 | 0,9 | 0,9 |
| MCC5 | 3,6 | 4,1 | 3,6 | 3,85 | 9,9 |
| Benzène | 21,5 | 0,7 | - | 0,35 | |
| CC6 | 0 | 1,75 | 21,5 | 11,6 | 2,4 |
| R.O.N. | 80,3 | 65 | 76,5 | 71,2 | 78,1 |
| • iC₅ correspond à isoparaffine C₅ • nC₅ correspond à normal paraffine C₅ • 22DMC₄ correspond à 2,2-diméthylbutane • 23DMC₄ correspond à 2,3-diméthylbutane • 2MC₅ correspond à 2-méthylpentane • 3MC₅ correspond à 3-méthylpentane • nC₆ correspond à normal paraffine C₆ • CC₅ correspond à cyclopentane • MCC₅ correspond à méthylcyclopentane • CC₆ correspond à cyclohexane | | | | | |

## Revendications

1. Procédé de réduction de la teneur en benzène dans les fractions essences dans lequel on effectue, dans une zone d'hydrogénation, une hydrogénation de la charge caractérisée par :
une composition pondérale comprise dans les intervalles suivants :
• entre 40 et 80 % de paraffines
• entre 0,5 et 7 % de naphtènes
• entre 6 et 45 % d'aromatiques
et une température maximale de distillation comprise entre 70 et 90 °C,
puis à une isomérisation, dans une zone d'isomérisation, de l'effluent issu de la zone l'hydrogénation, le procédé étant caractérisé en ce que le catalyseur d'hydrogénation comprend au moins un métal choisi dans le groupe formé par le nickel, le platine et le palladium, sur support, en ce que le catalyseur d'isomérisation comprend une zéolithe et au moins un métal du groupe VIII, en ce que l'isomérisation est mise en oeuvre à une température comprise entre 230°C et 280°C, et en ce que l'on mélange une coupe C5-C6 audit effluent.

2. Procédé selon la revendication 1 dans lequel le mélange comprend 10 à 90 % dudit effluent.

3. Procédé selon l'une des revendications 1 ou 2 dans lequel le métal du groupe VIII du catalyseur d'isomérisation est choisi dans le groupe formé par le platine, le palladium et le nickel.

4. Procédé selon l'une des revendications 1 à 3 tel que la zéolithe est une mordénitc ou une zéolithe oméga.

5. Procédé selon l'une des revendications 1 à 4 dans lequel l'étape d'hydrogénation se fait selon les conditions opératoires suivantes : la température est comprise entre 100 et 400 °C, la pression est comprise entre 1 et 60 bars, la vitesse spatiale est comprise entre 1 et 50 volumes de charge par volume de catalyseur et par heure et le débit d'hydrogène est compris entre 1 et 2000 volumes par volume de catalyseur et par heure.

6. Procédé selon l'une des revendications 1 à 5 dans lequel l'étape d'isomérisation est effectuée à une pression partielle d'hydrogène comprise entre la pression atmosphérique et 70 bars, à une vitesse spatiale comprise entre 0,2 et 10 litres de charge par litre de catalyseur et par heure, et avec un rapport molaire hydrogène sur charge compris entre 0,5 et 10.

7. Procédé selon l'une des revendications 1 à 6 dans lequel la coupe C5-C6 est une coupe de distillation directe.

## Claims

1. Process for the reduction of the benzene content in petroleum fractions in which the charge is hydrogenated in a hydrogenation zone, characterized by a weight composition within the following ranges :
between 40 and 80 % paraffins,
between 0.5 and 7 % naphthenes,
between 6 and 45 % aromatics
and a maximum distillation temperature between 70 and 90°C,
followed by an isomerization, in an isomerization zone, of the effluent from the hydrogenation, the process being characterized in that the hydrogenation catalyst comprises at least a metal chosen from within the group formed by nickel, platinum and palladium, on a support and in that the isomerization catalyst comprises a zeolite and at least one group VIII metal, and in that the isomerization is operated at a temperature of between 230°C and 280°C, and in that a C₅-C₆ fraction is mixed with said effluent.

2. Process according to claim 1, wherein the mixture incorporates 10 to 90 % of said hydrocarbon fraction.

3. Process according to one of the claims 1 or 2, wherein the group VIII metal of the isomerization catalyst is chosen from within the group formed by platinum, palladium and nickel.

4. Process according to any one of the claims 1 to 3, wherein the zeolite is a mordenite zeolite or an omega zeolite.

5. Process according to any one of the claims 1 to 4, wherein hydrogenation takes place under the following conditions : temperature between 100 and 400°C, pressure between 1 and 60 bar, liquid hourly space velocity between 1 and 50 volumes of charge per volume of catalyst and per hour and with a hydrogen flow rate between 1 and 2000 volumes per volume of catalyst and per hour.

6. Process according to any one of the claims 1 to 5, wherein isomerization takes place under a hydrogen partial pressure between atmospheric pressure and 70 bar, at a liquid hourly space velocity between 0.2 and 10 litres of charge per litre of catalyst and per hour and molar ratio of hydrogen to charge between 0.5 and 10.

7. Process according to any one of the claims 1 to 6, wherein the C₅-C₆ fraction is a direct distillation fraction.

## Patentansprüche

1. Verfahren zur Erniedrigung des Benzolgehaltes in Benzinfraktionen, bei dem man in einer Hydrierungszone eine Hydrierung der Charge vornimmt, gekennzeichnet durch:
eine Gewichtszusammensetzung in den folgenden Intervallen:
- zwischen 40 und 80% Paraffine
- zwischen 0,5 und 7% Naphtene
- zwischen 6 und 45% Aromate
und eine maximale Destillationstemperatur zwischen 70 und 90 °C,
gefolgt von einer Isomerisierung in einer Isomerisierungszone des aus der Hydrierungszone stammenden Abstroms, wobei das Verfahren sich dadurch auszeichnet, daß der Hydrierungskatalysator wenigstens ein Metall umfaßt, das aus der durch Nickel, Platin und Palladium gebildeten Gruppe gewählt ist, trägergestützt, daß der Isomerisierungskatalysator einen Zeolith und wenigstens ein Metall der Gruppe VIII umfaßt und daß die Isomerisierung bei einer Temperatur zwischen 230°C und 280°C durchgeführt wird und daß man mit diesem Abstrom eine C5-C6 Fraktion mischt.

2. Verfahren nach Anspruch 1, bei dem das Gemisch 10 bis 90% dieses Abstroms umfaßt.

3. Verfahren nach einem der Ansprüche 1 oder 2, bei dem das Metall der Gruppe VIII des Isomerisierungskatalysators gewählt ist aus der Gruppe, die durch Platin, Palladium und Nickel gebildet ist.

4. Verfahren nach einem der Ansprüche 1 bis 3, derart, daß der Zeolith ein Mordenit- oder ein Omega-Zeolith ist.

5. Verfahren nach einem der Ansprüche 1 bis 4, bei dem die Hydrierungsstufe entsprechend den folgenden Arbeitsbedingungen erfolgt: die Temperatur liegt zwischen 100 und 400 °C, der Druck zwischen 1 und 60 Bar, die Raumgeschwindigkeit zwischen 1 und 50 Volumen Charge pro Volumen Katalysator und Stunde und der Wasserstoffdurchsatz liegt zwischen 1 und 2000 Volumen pro Volumen Katalysator und Stunde.

6. Verfahren nach einem der Ansprüche 1 bis 5, bei dem die Isomerisierungsstufe bei einem Wasserstoffpartialdruck zwischen dem atmosphärischen Druck und 70 Bar bei einer Raumgeschwindigkeit zwischen 0,2 und 10 Liter Charge pro Liter Katalysator und Stunde und mit einem Molverhältnis von Wasserstoff zu Charge zwischen 0,5 und 10 durchgeführt wird.

7. Verfahren nach einem der Ansprüche 1 bis 6, bei dem die C5-C6 Fraktion eine Fraktion der direkten Destillation ist.
